# EUROPÄISCHE PATENTSCHRIFT

(11) **EP 0 667 444 B1**
(45) Veröffentlichungstag und Bekanntmachung des Hinweises auf die Patenterteilung: **18.09.1996**
(21) Anmeldenummer: 94116860.1
(22) Anmeldetag: 26.10.1994
(51) Int. Cl.: F01M 13/04, F01M 13/02

(54) **Flüssigkeitsabscheider**
Liquid separator
Séparateur liquide

(30) Priorität: 15.02.1994 DE 4404709
(43) Veröffentlichungstag der Anmeldung: 16.08.1995
(73) Patentinhaber: Firma Carl Freudenberg, D-69469 Weinheim (DE)
(72) Erfinder: Spies, Karl-Heinz, Dr., D-69488 Birkenau (DE); Krause, Wolfgang, D-74915 Waibstadt 2 (DE)

(56) Entgegenhaltungen:
- DE-C- 3 128 470
- FR-A- 2 378 949
- US-A- 1 954 198

## Beschreibung

Die Erfindung betrifft einen Flüssigkeitsabscheider zum Abscheiden von Flüssigkeiten aus Gasen, umfassend eine Eintrittsöffnung für das mit der Flüssigkeit belastete Gas, eine erste Austrittsöffnung für die Flüssigkeit und eine zweite Austrittsöffnung für das von der Flüssigkeit befreite Gas, wobei in der Eintrittsöffnung eine Verstellvorrichtung zur Veränderung des Durchflußquerschnitts angeordnet ist.

Ein solcher Flüssigkeitsabscheider ist aus der DE 31 28 470 C2 bekannt. Der Flüssigkeitsabscheider ist als Zyklonölabscheider für die Kurbelgehäuseentlüftung von Brennkraftmaschinen vorgesehen und weist eine Eintrittsöffnung auf, deren Wandung im Sinne einer Verkleinerung des Durchflußquerschnitts durch eine Feder gebildet und verstellbar ist. Die Verstellvorrichtung, die einen Teil der Wandung bildet, besteht aus einem federnden Material, beispielsweise aus einem Federstahl, wobei eine gleichmäßig gute Abscheidung weitgehend unabhängig vom Lastzustand der angeschlossenen Verbrennungskraftmaschine erreicht werden soll. Die Federcharakteristik des federnden Wandabschnitt soll dabei auf den eingespeisten Volumenstrom derart abgestimmt werden, daß stets die erforderliche Wirbelgeschwindigkeit und damit Zentrifugalkraft für eine gute Flüssigkeitsabscheidung erreicht wird. Die Gebrauchseigenschaften des vorbekannten Flüssigkeitsabscheiders sind allerdings wenig befriedigend, da die durch die Strömung bewirkten, möglichen Verstellkräfte sehr gering sind. Daraus resultierend ist es erforderlich, daß das federnde Material der Verstellvorrichtung entsprechend weich und labil ausgelegt ist. Eine stabile Positionierung der Verstellvorrichtung kann dadurch nicht erreicht werden.

Der Erfindung liegt die Aufgabe zugrunde, einen Flüssigkeitsabscheider der vorbekannten Art derart weiterzuentwickeln, daß sich v erbesserte Gebrauchseigenschaften der Verstelleinrichtung ergeben und Funktionsstörungen der Verstelleinrichtung sicher vermieden werden.

Außerdem sollen gute Abscheidegrade bei geringen Druckverlusten ermöglicht werden.

Diese Aufgabe wird erfindungsgemäß durch die Merkmale von Anspruch 1 gelöst. Auf vorteilhafte Ausgestaltungen nehmen die Unteransprüche Bezug.

Im Rahmen der vorliegenden Erfindung ist es vorgesehen, daß die Eintrittsöffnung einen rohrförmigen Durchflußquerschnitt aufweist und entlang ihrer gesamten Erstreckung von einer formstabilen Wandung begrenzt ist und daß die Verstellvorrichtung eine Druckdose mit einem pneumatisch betätigbaren Stellglied umfaßt, das relativ beweglich innerhalb der Eintrittsöffnung angeordnet ist. Hierbei ist von Vorteil, daß die Eintrittsöffnung stets einen an den jeweiligen Lastzustand der angeschlossenen Maschine genau angepaßten Durchflußquerschnitt aufweist, da das pneumatisch betätigbare Stellglied der Verstellvorrichtung durch die formstabile Wandung vor äußeren Einflüssen geschützt ist und in Abhängigkeit von den jeweiligen Gegebenheiten des Anwendungsfalles exakt geregelt innerhalb der Eintrittsöffnung bewegbar ist. Durch das nicht-selbsttätig verstellbare Stellglied können unerwünschte Veränderungen des Durchflußquerschnitts, zuverlässig ausgeschlossen werden. Durch das pneumatisch betätigbare Stellglied kann die Bewegungscharakteristik der Verstellvorrichtung beispielsweise an die Drehzahl und/oder den Lastzustand einer angeschlossenen Verbrennungskraftmaschine angepaßt werden. Durch die zweckmäßige Anordnung des Stellglieds innerhalb der Eintrittsöffnung sind Funktionsstörungen der Verstellvorrichtung zuverlässig ausgeschlossen.

Die Druckdose kann ein Gehäuse umfassen, das zwei durch eine rollbalgartig ausgebildete Membran aus elastomerem Werkstoff voneinander gasdicht getrennte Kammern umschließt, wobei die Membran mit dem Stellglied verbunden und auf einer Schraubenfeder abgestützt ist, wobei beide Kammern zur Betätigung des Stellglieds mit voneinander abweichenden Drücken beaufschlagbar sind, wobei die Druckdose außenseitig an der Wandung der Eintrittsöffnung angeordnet ist und wobei das Stellglied die Wandung gasdicht durchdringt. Die Eintrittsöffnung und die Verstellvorrichtung können als vor montierbare Einheit ausgebildet und gemeinsam an den eigentlichen Abscheider anflanschbar sein. Die Schraubenfeder ist derart innerhalb des Gehäuses angeordnet und wirksam, daß das Stellglied im Falle einer Störung in der pneumatischen Betätigungseinrichtung den relativ größten Durchflußquerschnitt durch die Eintrittsöffnung freigibt. Schraubenfedern haben im Vergleich zu anderen Federelementen den Vorteil, daß sie in vielen Größen preisgünstig verfügbar sind und auch während einer langen Gebrauchsdauer keine Setzungserscheinungen aufweisen. Die Ansteuercharakteristik der Verstellvorrichtung ist daher stets von übereinstimmender Güte.

Das Stellglied kann eine im wesentlichen ebene und plattenförmige Gestalt aufweisen. Die Abdichtung des innerhalb der Eintrittsöffnung relativ beweglichen Stellglieds ist durch die ebenen Innenwände wesentlich vereinfacht, da sich die relative Zuordnung der umfangsseitigen Begrenzung des Stellglieds bezogen auf die benachbart angrenzende Innenwandung der Eintrittsöffnung unabhängig von der Größe der Druckbeaufschlagung und der Position des Stellglieds nicht verändert.

Das Stellglied und/oder die Innenwandung der Eintrittsöffnung können mit zumindest einem Dichtelement versehen sein, wobei der von einer Oberfläche des Stellglieds und der benachbarten Innenwandung begrenzte, nicht-durchstörmbare Teilquerschnitt durch das Dichtelement im wesentlichen gasdicht vom durchströmbaren Durchflußquerschnitt getrennt ist. Die Dichtelemente können beispielsweise derart angeordnet sein, daß innerhalb des rechteckig ausgebildeten Durchflußquerschnitts ein im wesentlichen rechteckig ausgebildetes Stellglied angeordnet ist, das quer zur Strömungsrichtung des mit Flüssigkeit belasteten Gases Dichtleisten aufweist, die mit den benachbarten Innenwandungen der Eintrittsöffnung dichtend in Eingriff sind. In Strömungsrichtung können die Stirnseiten des Stellglieds mit elastisch nachgiebigen, rollmembranartigen An- und Abströmflächen versehen sein. Davon abweichend besteht die Möglichkeit, die Abströmflächen entsprechend des Stellwegs elastisch dehnbar auszulegen.

Das Stellglied kann quer zur Strömungsrichtung mit Dichtleisten versehen sein, die dichtend mit der Innenwandung in Eingriff sind, wobei das Stellglied in Strömungsrichtung mit entsprechend dem Stellweg des Stellglieds elastisch nachgiebigen An- und Abströmflächen versehen ist, die mit der Innenwandung dicht verbunden sind. Die Dichtleisten können beispielsweise durch Vulkanisieren unmittelbar an die umfangsseitige Begrenzung des Stellglieds angeformt oder durch sekundäre Hilfsmittel an diesem befestigt sein.

Die Eintrittsöffnung kann in einen Zyklon münden, wobei der Zyklon eine im Querschnitt stufenförmig verringerte erste Austrittsöffnung aufweist und wobei die Achsen von Eintrittsöffnung und Zyklon im wesentlichen senkrecht aufeinander stehen. Wird das mit Flüssigkeit belastete Gas durch die Eintrittsöffnung in den Zyklon geführt und entlang der innenumfangsseitigen Begrenzung verwirbelt, ergibt sich ein ausgezeichneter Abscheidegrad und die Abscheidung ist mit wenig Druckverlusten behaftet.

Zur Betätigung des Stellglieds kann die Druckdose eine Überdruckanschluß aufweisen, der mit der Kammer auf der der Schraubenfeder abgewandten Seite verbunden ist. Eine derartige Ausgestaltung bietet sich beispielsweise dann an, wenn der Flüssigkeitsabscheider als Ölabscheider in der Kurbelgehäuseentlüftung einer Turbo-Diesel-Verbrennungskraftmaschine zur Anwendung gelangt. Die Verstellung des Durchflußquerschnitts mittels des Stellglieds erfolgt in diesem Falle weitgehend abhängig vom Ladedruck des Laders. Bei Vollast, wenn ein vergleichsweiser hoher Ladedruck zur Verfügung steht, wird das Stellglied entgegen der Federkraft der Schraubendruckfeder derart innerhalb der Eintrittsöffnung bewegt, daß der Durchflußquerschnitt am größten ist. Läuft die Verbrennungskraftmaschine demgegenüber im Leerlauf- oder Teillastbereich steht ein vergleichsweise geringerer Ladedruck zur Betätigung der Verstellvorrichtung zur Verfügung, so daß der Durchflußquerschnitt durch die Eintrittsöffnung vergleichsweise geringer ist.

Nach einer anderen Ausgestaltung kann die Druckdose mit einem Unterdruckanschluß versehen sein, der mit der Kammer auf der der Feder zugewandten Seite verbunden ist. Eine derartige Ausführung ist für Otto-Verbrennungskraftmaschinen von Vorteil, da innerhalb des Saugrohrs der Verbrennungskraftmaschine lastabhängig ein unterschiedlich hoher Unterdruck zur Verfügung steht. Bei Vollast, wenn die Drosselklappen nahezu vollständig geöffnet sind, liegt innerhalb des Saugrohrs der geringste Unterdruck an, so daß die Schraubendruckfeder die das Stellglied in Offenstellung der Eintrittsöffnung überführt. Im Leerlauf-oder Teillastbereich, wenn demgegenüber ein vergleichsweise höherer Unterdruck im Saugrohr anliegt, wird das Stellglied durch die Unterdruckbeaufschlagung entgegen der Federkraft innerhalb der Eintrittsöffnung bewegt, so daß der Druchflußquerschnitt relativ verkleinert ist.

Die erste und die zweite Austrittsöffnung, die einen Bestandteil eines Zyklons bilden können, umschließen gemäß einer vorteilhaften Ausgestaltung eine gemeinsame Achse konzentrisch. Die zweite Austrittsöffnung ragt vorteilhafterweise zumindest bis in Höhe der Eintrittsöffnung in den Zyklon, der beispielsweise aus einem gegen das Strömungsmedium resistenten polymeren Werkstoff bestehen kann.

Der Flüssigkeitsabscheider wird nachfolgend anhand von zwei Ausführungsbeispielen weiter erläutert. Es zeigen:

Fig. 1 einen Flüssigkeitsabscheider, der als Ölabscheider in der Kurbelgehäuseentlüftung einer Turbo-Diesel-Verbrennungskraftmaschine zur Anwendung gelangt. Die Maschine läuft in diesem Beispiel im Leerlauf.

Fig. 2 ein zweites Ausführungsbeispiel des Flüssigkeitsabscheiders für eine Otto-Verbrennungskraftmaschine ohne Aufladung bei Vollast.

In den Fig. 1 und 2 ist jeweils ein Ausführungsbeispiel eines Flüssigkeitsabscheiders gezeigt, der als Ölabscheider in der Kurbelgehäuseentlüftung von Verbrennungskraftmaschinen zur Anwendung gelangt und Flüssigkeiten aus Gasen abscheidet. Der Flüssigkeitsabscheider umfassen jeweils eine Eintrittsöffnung, die in jedem der beiden Fälle einen rechteckigen Durchflußquerschnitt 5 aufweist. Die Flüssigkeitsabscheider umfassen außerdem jeweils einen Zyklon 20 mit einer ersten Austrittsöffnung 2 für die abgeschiedene Flüssigkeit und einer zweiten Austrittsöffnung 3 für das von der Flüssigkeit befreite Gas. Zur Veränderung des Durchflußquerschnitts 5 ist innerhalb der Eintrittsöffnung 1 eine Verstellvorrichtung 4 angeordnet, die eine Druckdose 7 umfaßt und ein pneumatisch betätigbares Stellglied 8, das zur Verstellung des Durchflußquerschnitts relativ beweglich innerhalb der Eintrittsöffnung 1 angeordnet ist.

In Fig. 1 gelangt der Flüssigkeitsabscheider in einer Turbo-Diesel-Verbrennungskraftmaschine zur Anwendung. Die Druckdose 7 ist mit einem Überdruckanschluß 23 versehen, so daß der vom Turbolader bereitgestellte Ladedruck entgegen der Federkraft wirksam ist. Die Kammer 12, in der die Schraubenfeder 14 angeordnet ist, ist durch eine Belüftungsöffnung innerhalb des Gehäuses 9.mit Atmosphärendruck beaufschlagt. Im hier dargestellten Betriebszustand läuft die Verbrennungskraftmaschine mit Leerlaufdrehzahl, so daß das Stellglied 8 den geringsten Durchflußquerschnitt 5 durch die Eintrittsöffnung freigibt. Das Stellglied 8 durchdringt die Eintrittsöffnung 1 gasdicht.

Das Ausführungsbeispiel aus Fig. 2 unterscheidet sich von dem Ausführungsbeispiel aus Fig. 1 durch eine geänderte Druckdose 7. Die Druckdose 7 ist mit einem Unterdruckanschluß 24 versehen, der mit der Kammer 11 auf der der Schraubenfeder 14 zugewandten Seite verbunden ist. Der Unterdruckanschluß 24 ist mit dem Saugrohr einer im Vollastzustand betriebenen Otto-Verbrennungskraftmaschine verbunden. Die andererseits an die Membran 10 angrenzende Kammer 12 ist mit Atmosphärendruck beaufschlagt. Im hier dargestellten Vollastzustand ist der Durchflußquerschnitt 5 durch die Eintrittsöffnung 1 am größten.

## Patentansprüche

1. Flüssigkeitsabscheider zum Abscheiden von Flüssigkeiten aus Gasen, umfassend eine Eintrittsöffnung (1) für das mit der Flüssigkeit belastete Gas, eine erste Austrittsöffnung für die Flüssigkeit (2) und eine zweite Austrittsöffnung (3) für das von der Flüssigkeit befreite Gas, wobei in der Eintrittsöffnung (1) eine Verstellvorrichtung (4) zur Veränderung des Durchflußquerschnitts angeordnet ist, dadurch gekennzeichnet, daß die Einlaßöffnung (1) einen rohrförmigen Durchflußquerschnitt (5) aufweist und entlang ihrer gesamten Erstreckung von einer formstabilen Wandung (6) begrenzt ist und daß die Verstellvorrichtung (4) eine Druckdose (7) mit einem pneumatisch betätigbaren Stellglied (8) umfaßt, das relativ beweglich innerhalb der Eintrittsöffnung (1) angeordnet ist.

2. Flüssigkeitsabscheider nach Anspruch 1, dadurch gekennzeichnet, daß die Druckdose (7) ein Gehäuse (9) umfaßt, das zwei durch eine rollbalgartig ausgebildete Membran (10) aus elastomerem Werkstoff voneinander gasdicht getrennte Kammern (11, 12) umschließt, daß die Membran (10) mit dem Stellglied (8) verbunden auf einer Schraubenfeder (14) abgestützt ist, die im Gehäuse (9) gelagert, daß beide Kammern (11, 12) zur Betätigung des Stellglieds (8) mit voneinander abweichenden Drücken beaufschlagbar sind, daß die Druckdose (7) außenseitig an der Wandung (6) der Eintrittsöffnung (1) angeordnet ist und daß das Stellglied (8) die Wandung (6) gasdicht durchdringt.

3. Flüssigkeitsabscheider nach Anspruch 1 bis 2, dadurch gekennzeichnet, daß das Stellglied (8) eine im wesentlichen ebene und plattenförmige Gestalt aufweist.

4. Flüssigkeitsabscheider nach Anspruch 1 bis 3, dadurch gekennzeichnet, daß das Stellglied (8) und /oder die Innenwandung der Eintrittsöffnung (1) mit zumindest einem Dichtelement (15) versehen sind und daß der von einer Oberfläche (16) des Stellglieds (8) und der benachbarten Innenwandung begrenzte, nicht durchströmbare Teilquerschnitt durch das Dichtelement (15) im wesentlichen gasdicht vom durchströmbaren Durchflußquerschnitt (5) getrennt ist.

5. Flüssigkeitsabscheider nach Anspruch 4, dadurch gekennzeichnet, daß das Stellglied (8) quer zu Strömungsrichtung (17) mit Dichtleisten versehen ist, die dichtend mit der Innenwandung in Eingriff sind und daß das Stellglied (8) in Strömungsrichtung (17) mit entsprechend dem Verstellweg des Stellglieds (8) elastisch nachgiebigen An- und Abströmflächen (18, 19 ) versehen ist, die mit der Innenwandung dicht verbunden sind.

6. Flüssigkeitsabscheider nach Anspruch 1 bis 5, dadurch gekennzeichnet, daß die Eintrittsöffnung (1) in einen Zyklon (20) mündet, daß der Zyklon (20) eine im Querschnitt stufenförmig verringerte erste Austrittsöffnung (2) aufweist und daß die Achsen (21, 22) von Eintrittsöffnung (1) und Zyklon (20) im wesentlichen senkrecht aufeinander stehen.

7. Flüssigkeitsabscheider nach Anspruch 1 bis 6, dadurch gekennzeichnet, daß die Druckdose (7) einen Überdruckanschluß (23) aufweist, der mit der Kammer (11) auf der der Schraubenfeder (14) abgewandten Seite verbunden ist.

8. Flüssigkeitsabscheider nach Anspruch 1 bis 6, dadurch gekennzeichnet, daß die Druckdose (7) mit einem Unterdruckanschluß (24) versehen ist, der mit der Kammer (11) auf der der Schraubenfeder (14) zugewandten Seite verbunden ist.

9. Verwendung eines Flüssigkeitsabscheiders nach Anspruch 1 bis 8 als Ölabscheider in der Kurbelgehäuseentlüftung einer Verbrennungskraftmaschine.

## Claims

1. A liquid separator for removing liquids from gases, comprising an inlet opening (1) for the liquid-laden gas, a first outlet opening (2) for the liquid and a second outlet opening (3) for the gas freed from the liquid, an adjusting device (4) for altering the cross-section of flow being arranged in the inlet opening (1), characterized in that the inlet opening (1) has a tubular cross-section of flow (5) and is bounded along its entire length by a dimensionally stable wall (6), and in that the adjusting device (4) comprises a pressure cell (7) with a pneumatically actuable regulating element (8) which is arranged in a manner which allows relative motion within the inlet opening (1).

2. A liquid separator according to claim 1, characterized in that the pressure cell (7) comprises a housing (9) which encloses two chambers (11, 12) which are separated from one another in a gas-tight manner by a diaphragm (10) of elastomeric material of rolling bellows-type design, in that the diaphragm (10) is connected to the regulating element (8) and supported on a helical spring (14) which is mounted in the housing (9), in that both chambers (11, 12) can be supplied with different pressures in order to actuate the regulating element (8), in that the pressure cell (7) is arranged on the outside of the wall (6) of the inlet opening (1), and in that the regulating element (8) passes through the wall (6) in a gas-tight manner.

3. A liquid separator according to either of claims 1 and 2, characterized in that the regulating element (8) has an essentially flat and plate-shaped configuration.

4. A liquid separator according to any of claims 1 to 3, characterized in that the regulating element (8) and/or the inner wall of the inlet opening (1) are provided with at least one sealing element (15), and in that the partial cross-section through which no flow can occur, which is bounded by one surface (16) of the regulating element (8) and the adjacent inner wall, is separated in an essentially gas-tight manner from the cross-section of flow (5) through which flow can occur by the sealing element (15).

5. A liquid separator according to claim 4, characterized in that the regulating element (8) is provided transversely to the direction of flow (17) with sealing strips which are in sealing engagement with the inner wall, and in that the regulating element (8) is provided in the direction of flow (17) with leading and trailing surfaces (18, 19) which can yield elastically in accordance with the adjustment travel of the regulating element (8) and are connected in a leak-tight manner to the inner wall.

6. A liquid separator according to any of claims 1 to 5, characterized in that the inlet opening (1) opens into a cyclone separator (20), in that the cyclone separator (20) has a first outlet opening (2), the cross-section of which is reduced in steps, and in that the axes (21, 22) of the inlet opening (1) and the cyclone separator (20) are essentially perpendicular to one another.

7. A liquid separator according to any of claims 1 to 6, characterized in that the pressure cell (7) has a positive-pressure connection (23), which is connected to the chamber (11) on the side remote from the helical spring (14).

8. A liquid separator according to any of claims 1 to 6, characterized in that the pressure cell (7) is provided with a negative-pressure connection (24), which is connected to the chamber (11) on the same side as the helical spring (14).

9. Use of a liquid separator according to any of claims 1 to 8 as an oil separator in the crankcase breather system of an internal combustion engine.

## Revendications

1. Séparateur liquide destiné à séparer des liquides de gaz, comprenant une ouverture d'entrée (1) du gaz chargé de liquide, une première ouverture de sortie pour le liquide (2) et une deuxième ouverture de sortie (3) pour le gaz libéré du liquide, un dispositif de réglage (4) destiné à la modification de la section de passage étant disposé dans l'ouverture d'entrée (1), caractérisé en ce que l'ouverture d'admission (1) présente une section de passage (5) en forme de tube et est limité par une paroi (6) indéformable le long de son extension complète et en ce que le dispositif de réglage (4) comprend une capsule métallique (7) comportant un vérin (8) pouvant être actionné de façon pneumatique, qui est disposé de façon relativement mobile à l'intérieur de l'ouverture d'entrée (1).

2. Séparateur liquide selon la revendication 1, caractérisé en ce que la capsule métallique (7) comprend un boîtier (9), qui entoure deux chambres (11, 12) séparées l'une de l'autre de façon étanche aux gaz par une membrane (10) en matière élastomère conçue comme un soufflet roulant, en ce que la membrane (10) s'appuie en étant reliée au vérin (8) sur un ressort cylindrique (14) qui est logé dans le boîtier (9), en ce que les deux chambres (11, 12) peuvent être soumises à des pressions différentes les unes des autres pour l'actionnement du vérin (8), en ce que la capsule métallique (7) est disposée du côté extérieur au niveau de la paroi (6) de l'ouverture d'entrée (1) et en ce que le vérin (8) traverse la paroi (6) de façon étanche aux gaz.

3. Séparateur liquide selon les revendications 1 à 2, caractérisé en ce que le vérin (8) présente une forme essentiellement plane et en forme de plaque.

4. Séparateur liquide selon les revendications 1 à 3, caractérisé en ce que le vérin (8) et/ou la paroi intérieure de l'ouverture d'entrée (1) sont pourvus d'au moins un élément d'étanchéité (15) et en ce que la section transversale partielle ne pouvant pas être traversée, limitée par une surface (16) du vérin (8) et la paroi intérieure contiguë, est séparée de façon essentiellement étanche aux gaz par l'élément d'étanchéité (15) de la section de passage (5) pouvant être traversée.

5. Séparateur liquide selon la revendication 4, caractérisé en ce que le vérin (8) est pourvu transversalement au sens d'écoulement (17) de listels d'étanchéité, qui sont en prise de façon étanche avec la paroi intérieure et en ce que le vérin (8) est pourvu dans le sens d'écoulement (17) de surfaces d'arrivée et de renvoi (18, 19) déformables de façon élastique en conséquence de la trajectoire de réglage du vérin (8), ces dernières surfaces étant reliées de manière étanche à la paroi intérieure.

6. Séparateur liquide selon l'une des revendications 1 à 5, caractérisé en ce que l'ouverture d'entrée (1) débouche dans un cyclone (20), en ce que le cyclone (20) présente une première ouverture de sortie (2) diminuée en gradins en section transversale et en ce que les axes (21, 22) de l'ouverture d'entrée (1) et du cyclone (20) sont disposés de façon essentiellement perpendiculaire l'un par rapport à l'autre.

7. Séparateur liquide selon l'une des revendications 1 à 6, caractérisé en ce que la capsule métallique (7) présente un raccord de surpression (23), qui est relié à la chambre (11) sur le côté opposé au ressort cylindrique (14).

8. Séparateur liquide selon l'une des revendications 1 à 6, caractérisé en ce que la capsule métallique (7) est pourvue d'un raccord de dépression (24), qui est relié à la chambre (11) sur le côté orienté vers le ressort cylindrique (14).

9. Utilisation d'un séparateur liquide selon l'une des revendications 1 à 8 comme séparateur d'huile dans la ventilation du carter de vilebrequin d'une machine à combustion interne.
